# EUROPÄISCHE PATENTSCHRIFT

(11) **EP 2 550 410 B1**
(45) Veröffentlichungstag und Bekanntmachung des Hinweises auf die Patenterteilung: **01.04.2015**
(21) Anmeldenummer: 10796272.2
(22) Anmeldetag: 08.12.2010
(51) Int. Cl.: E03C 1/08, E03C 1/084

(54) **STRAHLREGLER**
JET REGULATOR
RÉGULATEUR DE FAISCEAU

(30) Priorität: 23.03.2010 DE 102010012326
(43) Veröffentlichungstag der Anmeldung: 30.01.2013
(73) Patentinhaber: Neoperl GmbH, 79379 Müllheim (DE)
(72) Erfinder: GRETHER, Hermann, 79379 Müllheim (DE)
(74) Vertreter: Börjes-Pestalozza, Henrich
(86) Internationale Anmeldenummer: PCT/EP2010/007452
(87) Internationale Veröffentlichungsnummer: WO 2011/116800

(56) Entgegenhaltungen:
- EP-A1- 0 597 344
- EP-A2- 1 918 465
- WO-A1-95/06787
- WO-A1-2004/033807
- DE-A1- 4 436 193
- DE-A1- 19 852 411
- DE-U1-202005 021 363

## Beschreibung

Die Erfindung betrifft einen Strahlregler mit einem ring-oder hülsenförmigen Strahlreglergehäuse, dessen Auslaufstirnseite als eine in das Strahlreglergehäuse einsetzbare und eine Loch-, Gitter- und/oder Netzstruktur mit durch Strömungsführungswände umgrenzten Durchflussöffnungen tragende Auslaufscheibe ausgebildet ist, wobei die auslaufstirnszeitige Loch-, Gitter- und/oder Netzstruktur wenigstens bereichsweise und zumindest oberflächlich aus einem manuell verformbaren formelastischen Kunststoffmaterial hergestellt ist, wobei die Auslaufscheibe von der zulaufstirnseitigen Ring- oder Hülsenöffnung des Strahlreglergehäuses aus bis zu zumindest einem Einsetzanschlag in das. Strahlreglergehäuse einsetzbar ist, wobei der Auslaufschaibe ein, den zufließenden Wasserstrom in eine Anzahl von Einzelstrahlen aufteilender Strahlzerleger in Strömungsrichtung vorgeschaltet ist und wobei zumindest ein in das Strahlreglergehäuse einsetzbares und eine Loch-, Gitter- und/oder Netzstruktur mit durch Strömungsführungswände umgrenzten Durchflussöffnungen aufweisendes Einsetzteil in Strömungsrichtung der Auslaufscheibe vor- und/oder dem Strahlzerleger nachgeschaltet ist.

Aus der DE 198 52 411 A1 ist bereits ein Strahlregler bekannt, der an einer sanitären Auslaufarmatur montiert werden kann. Der vorbekannte Strahlregler weist ein Strahlreglergehäuse auf, das als hülsenförmiger Formkörper ausgebildet ist, an den auslaufseitig ein weiches oder formelastisches Kunststoffmaterial angespritzt ist. Der aus weichem oder formelastischem Kunststoffmaterial bestehende Bestandteil des Strahlreglergehäuses bildet eine weiche und/oder wasserabstoßende Oberfläche, mit der eine Kalkbildung weitgehend vermieden werden soll. Durch leichte manuelle Verformungen des oberflächlich angespritzten weichen oder formelastischen Kunststoffmaterials sollen sich anhaftende Verkalkungen leicht ablösen lassen. Da bei der Materialauswahl darauf zu achten ist, dass sich das weiche oder formelastische Kunststoffmaterial an das demgegenüber harte oder formbeständige Kunststoffmaterial des Strahlreglergehäuses anspritzen lässt, kann die Herstellung des vorbekannten Strahlreglers einen nicht unerheblichen Mehraufwand erfordern.

Aus der DE 20 2005 021 363 U1 ist bereits ein Strahlregler vorbekannt, dessen hülsenförmiges Strahlreglergehäuse aus zwei Gehäuseteilen gebildet ist, die in einer quer zur Gehäuselängsachse orientierten Ebene lösbar miteinander verbindbar sind. Der vorbekannte Strahlregler weist an seiner Auslaufstirnseite eine Auslaufscheibe auf, die zum Ausrichten des austretenden Wasserstrahls verschwenkbar im Strahlreglergehäuse gehalten ist. Die Auslaufscheibe, die eine Lochstruktur mit wabenzellenartigen Durchflusslöchern aufweisen kann, hat dazu einen kugelkalottenförmigen Außenumfang, der in einem als kugelige Gelenkpfanne ausgebildeten Wandungsabschnitt des abströmseitigen Gehäuseteiles verschwenkbar geführt ist. Dabei kann auch hier die Auslaufscheibe eine kalklösende oder kalkabweisende Beschichtung aus elastischem Material aufweisen.

Aus der WO 95/06787 kennt man bereits einen Strahlbelüfter der eingangs genannten Art, dessen ring- oder hülsenförmiges Gehäuse eine Auslaufstirnseite hat, die als eine in das Strahlreglergehäuse einsetzbare Auslaufscheibe ausgebildet ist, welche eine Gitterstruktur mit durch Strömungsführungswände umgrenzten Durchflussöffnungen trägt. Die Auslaufscheibe ist von der zulaufseitigen Ring- oder Hülsenöffnung des Strahlreglergehäuses aus bis zu zumindest einem Einsetzanschlag in das Strahlreglergehäuse einsetzbar. Der Auslaufscheibe ist ein Strahlzerleger in Strömungsrichtung vorgeschaltet, der den zufließenden Wasserstrom in eine Anzahl von Einzelstrahlen aufzuteilen hat. In das Strahlreglergehäuse sind zwei, ebenfalls eine Gitterstruktur aufweisende Einsetzteile einsetzbar, die in Strömungsrichtung der Auslaufscheibe vor- und dem Strahlzerleger nachgeschaltet ist.

Aus der EP 0 597 344 A1 ist ein Brausekopf mit einem Gehäuse vorbekannt, das an die Wasserzufuhr anschließber ist. Das Gehäuse ist abströnseitig mit einem Bodenteil ausgestattet, an dem gummielastische, schlauchartige Wasserstrahldüsen vorgesehen sind. Das Bodenteil ist aus einem Kunststoffverbundmaterial hergestellt, derart, dass die aus gummielastischem Kunststoffmaterial gebildeten Wasserstrahldüsen an einer Trägerplatte aus Kunststoff im Bereich der Durchtrittsöffnungen angespritzt sind.

Diese vorbekannten Auslaufteile sind jedoch mit einem vergleichsweise großem Aufwand in Konstruktion und Herstellung verbunden.

Es besteht daher die Aufgabe, einen Strahlregler der eingangs erwähnten Art zu schaffen, der sich mit vergleichsweise geringem Aufwand aus den verschiedenster. Materialien herstellen lässt.

Die erfindungsgemäße Lösung dieser Aufgabe besteht bei dem Strahlregler der eingangs erwähnten Art insbesondere darin, dass die Auslaufscheibe als Mehrkomponentenspritzgußteil ausgestaltet ist, das einen Grund- cder Formkörper aus hartem oder formbeständigem Kunststoffmaterial aufweist, an den ein Bestandteil aus demgegenüber weichen oder formelastischen Kunststoffmaterial angespritzt ist, und dass die Auslaufscheibe auch in ihrem am Strahlreglergehäuse anliegenden Teilbereich den Bestandteil aus demgegenüber weichen oder formelastischen Kunststoffmaterial trägt, derart, dass das weiche oder formelastische Kunststoffmaterial in der Ringzone zwischen der Auslaufscheibe und dem Gehäuseinnenumfang des Strahlreglergehäuses abdichtet.

Der erfindungsgemäße Strahlregler ist als belüfteter Strahlregler ausgestaltet. Die Auslaufstirnseite seines Strahlreglergehäuses ist als eine in das Strahlreglergehäuse einsetzbare Auslaufscheibe ausgestaltet, welche die Loch-, Gitter- und/oder Netzstruktur trägt. Diese Auslaufscheibe ist erfindungsgemäß als Mehrkomponentenspritzgußteil ausgestaltet, das einen Grund- oder Formkörper aus hartem oder formbeständigem Kunststoffmaterial aufweist, an den ein Bestandteil aus demgegenüber weichen oder formelastischen Kunststoffmaterial angespritzt ist. Eine solche, als Mehrkomponentenspritzgußteil ausgestaltete Auslaufscheibe zeichnet sich trotz des zumindest oberflächlich vorgesehenen formelastischen Kunststoffmaterials durch eine hohe Formbeständigkeit aus, selbst wann diese Auslaufscheibe komplexe Strukturen aufweisen sollte. Dabei trägt die Auslaufscheibe des erfindungsgemäßen Strahlreglers auch in ihrem am Strahlreglergehäuse anliegenden Teilbereich den Bestandteil aus demgegenüber weichen oder formelastischen Kunststoffmaterial, derart, dass das auch in diesem Bereich vorgesehene weiche oder formelastische Kunststoffmaterial in der Ringzone zwischen der Auslaufscheibe und dem Gehäuseinnenumfang des Strahlreglergehäuses abdichtet. Dies ist beispielsweise bei solchen Strahlreglern vorteilhaft, bei denen eine im Strahlreglergehäuse verschwenkbar gelagerte Auslaufscheibe keine unendlich hohe Verpressung der Auslaufscheibe im Strahlreglergehäuse zulässt, sondern dort verschwenkbar, aber dennoch dicht gelagert sein muss. Dieser Auslaufscheibe ist ein, den zufließenden Wasserstrom in eine Anzahl von Einzelstrahlen aufteilender Strahlzerleger in strömungsrichtung vorgeschaltet. Da ein solcher Strahlzerleger zu einer Beschleunigung der in ihm erzeugten Einzelstrahlen führt, entsteht auf der Abströmseite dieses Strahlzerlegers ein Unterdruck, mit dessen Hilfe Umgebungsluft in das Strahlreglergehäuse angesaugt werden kann, die dort anschließend mit dem durchfließenden Wasser zu einem perlend-weichen Wasserstrahl durchmischt und aufgeteilt wird. Um die Geschwindigkeit der im Strahlzerleger erzeugten Einzelstrahlen abzubremsen und/oder um den Wasserstrahl im Inneren des Strahlreglergehäuses zu einem homogenen und nicht-spritzenden Wasserstrahl zu formen, ist zumindest ein, in das Strahlreglergehäuse einsetzbares und eine Loch-, Gitter- und/oder Netzstruktur, mit durch strömungsführungswände umgrenzenden Durchflussöffnungen aufweisendes Einsetzteil in Strömungsrichtung der Auslaufscheibe vor- und/oder dem Strahlzerleger nachgeschaltet. Die separate Ausgestaltung der Auslaufscheibe einerseits und des Strahlreglergehäuses andererseits erleichtert die getrennte Herstellung dieser Strahlreglerbestandteile auch aus nicht miteinander verschweiß- oder sonstwie verbindbaren Materialien, gegebenenfalls auch in unterschiedlichen Herstellungverfahren. Die für die Auslaufscheibe einerseits und für das Strahlreglergehäuse andererseits benötigten Materialien sind unabhängig voneinander nach den entsprechenden Zulassungen, Anforderungen und dergleichen frei wählbar. So kann zur Herstellung des Strahlreglergehäuses beispielsweise ein Ultraschall-verschweißbarer Werkstoff eingesetzt werden, der demgegenüber für die Auslaufscheibe vielleicht nicht bevorzugt wird.

Um die an der Auslaufscheibe, dem zumindest einen Einsatzteil und/oder dem Strahlzerleger vorgesehenen Strukturen aneinander anpassen zu können, ist es vorteilhaft, wenn die Auslaufscheibe, das zumindest eine Einsetzteil und/oder der Strahlzerleger im Strahlreglergehäuse drehgesichert gehalten sind.

Um eine drehgesicherte Relativposition der in das Strahlreglergehäuse eingesetzten Bestandteile des erfindungsgemäßen Strahlreglers sicherzustellen, ist es vorteilhaft, wenn am Strahlreglergehäuse innenumfangsseitig wenigstens eine Führungsnut vorgesehen ist, die mit einem komplementären Führungsvorsprung an der Auslaufscheibe, dem mindestens einen Einsetzteil oder dem Strahlzerleger zusammenwirkt. Zusätzlich oder stattdessen kann es aus demselben Grunde vorteilhaft sein, wenn am Strahlreglergehäuse innenumfangsseitig zumindest ein Führungsvorsprung vorgesehen ist, der mit einer komplementären Führungsnut an der Auslaufscheibe, dem mindestens einen Einsetzteil oder dem Strahlzerleger zusammenwirkt.

Damit die im zufließenden Wasserstrom eventuell mitgeführten Schmutzpartikel nicht die im Strahlreglergehäuse vorgesehenen Strukturen verstopfen und die Funktion des erfindungsgemäßen Strahlreglers beeinträchtigen können, ist es vorteilhaft, wenn am Strahlreglergehäuse zulaufseitig ein Vorsatz- oder Filtersieb lösbar verrastet oder dergleichen lösbar gehalten ist.

Eine bevorzugte Ausführungsform gemäß der Erfindung sieht vor, dass zumindest ein Bauteil von den nachfolgend genannten Bauteilen: Auslaufscheibe, Einsetzteil, Strahlzerleger oder Vorsatzsieb durch wenigstens einen insbesondere zentralen Stift an einem zuströmseitig und/oder an einem abströmseitig angeordneten Bauteil abgestützt ist.

Mit Hilfe des, am Wasserauslauf einer sanitären Auslaufarmatur vorgesehenen Strahlreglers lässt sich der daraus austretende Wasserstrahl umlenken und auch in Bezug auf das Waschbecken neu ausrichten, wenn die Auslaufscheibe zum Umlenken und/oder Ausrichten des austretenden Wasserstrahls verschwenkbar im Strahlreglergehäuse gehalten ist.

Eine bevorzugte Weiterbildung gemäß der Erfindung sieht dazu vor, dass die Auslaufscheibe zumindest bereichsweise einen kugelsegment- oder kugelscheibenförmigen Außenumfang hat, der in einem als Gelenkpfanne ausgebildeten Teilbereich des Strahlreglergehäuses verschwenkbar gehalten ist.

Weiterbildungen gemäß der Erfindung ergeben sich aus der nachfolgenden Beschreibung in Verbindung mit den Zeichnungen. Nachstehend wird die Erfindung anhand bevorzugter Ausführungsbeispiele noch näher beschrieben.

Es zeigt:
- Fig. 1: einen in einer perspektivischen Darstellung gezeigten Strahlregler, der an der Auslaufstirnseite seines Strahlreglergehäuses eine in das Strahlreglergehäuse einsetzbare Auslaufscheibe hat, die wenigstens bereichsweise und zumindest oberflächlich aus einem manuell verformbaren formelastischen Kunststoffmaterial hergestellt ist,
- Fig. 2: den Strahlregler aus Figur 1 in einer teilweise aufgeschnittenen Perspektivdarstellung,
- Fig. 3: den Strahlregler aus Figur 1 und 2 in einem Teil-Längsschnitt,
- Fig. 4: den Strahlregler aus Figur 1 bis 3 in einer Detaildarstellung im Bereich seiner in das Strahlreglergehäuse eingesetzten Auslaufscheibe,
- Fig. 5: den Strahlregler aus Figur 1 bis 4 in einem gegenüber Figur 3 in Umfangsrichtung verdrehten Teil-Längsschnitt,
- Fig. 6: den Strahlregler aus den Figuren 1 bis 5 in einer längsgeschnittenen Detaildarstellung im Bereich der in das Strahlreglergehäuse eingesetzten Auslaufscheibe,
- Fig. 7: den Strahlregler aus Figur 1 bis 6 in einer auseinandergezogenen Perspektivdarstellung, wobei diese Darstellung den Blick auf die Zuströmseite der einzelnen Bestandteile des Strahlreglers erlaubt,
- Fig. 8: den Strahlregler aus Figur 1 bis 7 in einer auseinandergezogenen Perspektivdarstellung, wobei die Darstellung den Blick auf die Abströmseite der Bestandteile des Strahlreglers erlaubt,
- Fig. 9: einen, in einer Perspektivdarstellung gezeigten Strahlregler, der in seinem Aufbau weitestgehend dem Strahlregler aus den Figuren 1 bis 8 entspricht, wobei jedoch die Auslaufscheibe hier im Strahlreglergehäuse verschwenkbar gelagert ist,
- Fig. 10: den Strahlregler aus Figur 9 in einer teilgeschnittenen Perspektivdarstellung,
- Fig. 11: den Strahlregler aus Figur 9 und 10 in einem Teil-Längsschnitt,
- Fig. 12: den Strahlregler aus Figur 9 bis 11 in einem in Umfangsrichtung verdrehten Teil-Längsschnitt,
- Fig. 13: den Strahlregler aus Figur 9 bis 12 in einer auseinandergezogenen Perspektivdarstellung, wobei diese Darstellung den Blick auf die Zuströmseite der Bestandteile des Strahlreglers erlaubt,
- Fig. 14: den Strahlregler aus Figur 9 bis 13 in einer auseinandergezogenen Perspektivdarstellung, wobei die Darstellung den Blick auf die Abströmseite der Bestandteile des Strahlreglers erlaubt,
- Fig. 15: einen flach ausgebildeten und ohne Zuhilfenahme eines Auslaufmundstücks im Wasserauslauf einer Auslaufarmatur montierbaren Strahlregler in einer Perspektivdarstellung,
- Fig. 16: den Strahlregler aus Figur 15 in einer teilgeschnittenen Perspektivdarstellung,
- Fig. 17: den Strahlregler aus Figur 15 und 16 in einem Teil-Längsschnitt,
- Fig. 18: den Strahlregler aus Figur 15 bis 17 in einem in Umfangsrichtung verdrehten Teil-Längsschnitt,
- Fig. 19: den Strahlregler aus Figur 15 bis 18 in einer auseinandergezogenen Perspektivdarstellung, wobei die Darstellung den Blick auf die Zuströmseite der Bestandteile des Strahlreglers erlaubt und
- Fig. 20: den Strahlregler aus Figur 15 bis 19 in einer auseinandergezogenen Perspektivdarstellung, wobei die Darstellung den Blick auf die Abströmseite der Bestandteile des Strahlreglers erlaubt.

In den Figuren 1 bis 20 sind verschiedene Ausführungen 1, 10, 20 eines Strahlreglers dargestellt, die am Wasserauslauf auf einer hier nicht weiter gezeigten sanitären Auslaufarmatur montierbar sind. Die Strahlregler 1, 10, 20 weisen ein ring- oder hülsenförmiges Gehäuse 2 auf, dessen Auslaufstirnseite 3 als Netzstruktur ausgebildet ist. Diese Netzstruktur wird durch konzentrische Ringwandungen 4 gebildet, die über radialen Stege 5 miteinander verbunden sind. Die Ringwandungen 4 und die Stege 5 bilden Strömungsführungswände, die kreisbogenförmige Durchflussöffnungen 6 umgrenzen. Die auslaufstirnseitige Netzstruktur der Strahlregler 1, 10, 20 ist wenigstens bereichsweise und zumindest oberflächlich aus einem manuell verformbaren formelastischen Kunststoffmaterial 7 und insbesondere aus Silikon hergestellt, so dass durch eine leichte manuelle Oberflächenverformung die an den Strömungsführungswänden anhaftenden Kalkablagerungen leicht abgelöst werden können.

Wie aus einem Vergleich der Figuren 1 bis 20 deutlich wird, ist die Auslaufstirnseite 3 der Strahlregler 1, 10, 20 als eine in das Strahlreglergehäuse einsetzbare und die Netzstruktur tragende Auslaufscheibe 8 ausgestaltet. Die separate Ausgestaltung der Auslaufscheibe 8 einerseits und des Strahlreglergehäuses 2 andererseits erleichtert die getrennte Herstellung dieser Strahlreglerbestandteile aus verschiedenen Kunststoffmaterialien, gegebenenfalls in unterschiedlichen Herstellungsverfahren. Die für die Auslaufscheibe 8 einerseits und für das Strahlreglergehäuse 2 andererseits benötigten Materialien sind unabhängig voneinander nach den entsprechenden Zulassungen, Anforderungen und dergleichen frei wählbar. So kann zur Herstellung des Strahlreglergehäuses 2 beispielsweise ein Ultraschall-verschweißbarer Werkstoff eingesetzt werden, der demgegenüber für die Auslaufscheibe 8 vielleicht nicht bevorzugt wird.

In den Figuren 2 bis 6, 10 bis 12 und 16 bis 18 ist erkennbar, dass die Auslaufscheibe 8 der Strahlregler 1, 10, 20 als Mehrkomponentenspritzgussteil ausgestaltet ist und einen Grund- oder Formkörper 9 aus hartem oder formbeständigen Kunststoffmaterial hat, an dem der Bestandteil aus demgegenüber weichen oder formelastischen Kunststoffmaterial 7 angespritzt ist.

Bei dem in den Figuren 1 bis 8 dargestellten Strahlregler 1 ist die Auslaufscheibe 8 von der zulaufseitigen Hülsenöffnung des Strahlreglergehäuses 2 aus bis zu einem Einsetzanschlag 11 in das Strahlreglergehäuse 2 einsetzbar. Das Strahlreglergehäuse 2 ist hier zweiteilig ausgestaltet und weist ein oberes und ein unteres Gehäuseteil 12, 13 auf. Der Auslaufscheibe 8 ist ein Strahlzerleger 14 in Strömungsrichtung vorgeschaltet, der hier als Lochplatte ausgestaltet ist und den zufließenden Wasserstrom in eine Anzahl von Einzelstrahlen aufzuteilen hat. Während die Auslaufscheibe 8 in die zulaufseitige Hülsenöffnung des unteren abströmseitigen Gehäuseteiles 12 eingesetzt wird, ist der als Lochscheibe ausgestaltete Strahlzerleger 14 an das obere zuströmseitige Gehäuseteil 13 einstückig angeformt. Zumindest ein Einsetzteil 15, 16 ist derart in das Strahlreglergehäuse 2 und insbesondere in dessen unteres Gehäuseteil 12 einsetzbar, dass diese Einsetzteile 15, 16 der Auslaufscheibe 8 vorgeschaltet und dem Strahlzerleger 14 in Strömungsrichtung nachgeschaltet sind. Die Einsetzteile 15, 16 weisen ebenfalls konzentrische Ringwandungen 17 auf, die durch radiale Stege 18 miteinander verbunden sind, wobei auch hier diese Ringwandungen 17 und diese Stege 18 Strömungsführungswände bilden, die kreisbogenförmige Durchflussöffnungen 19 umgrenzen. Auch die Einsetzteile 15, 16 haben daher jeweils eine Netzstruktur.

Die Auslaufscheibe 8, die Einsetzteile 15, 16 und der Strahlzerleger 14 sind im Strahlreglergehäuse 2 derart drehgesichert gehalten, dass ihre Loch- oder Netzstrukturen stets in der festgelegten Relativposition zueinander angeordnet sind. Dazu sind am Strahlreglergehäuse 2 und insbesondere an dessen unteren Gehäuseteil 12 innenumfangsseitig mehrere Führungsnuten 21 vorgesehen, die jeweils mit einem komplementären Führungsvorsprung 22 an der Auslaufscheibe 8, an den Einsetzteilen 15, 16 und am Strahlzerleger 14 zusammenwirken.

Am Strahlreglergehäuse 2 und insbesondere an dessen oberen Gehäuseteil 13 ist zulaufseitig ein Vorsatz- oder Filtersieb 23 lösbar gehalten, dass die im Wasser eventuell mitgeführten Schmutzpartikel auszufiltern hat. In den Längsschnitten in Figur 2, 3 und 5 ist erkennbar, dass an der Auslaufscheibe 8 und den Einsetzteilen 15, 16 sowie am Strahlzerleger 14 und am Vorsatzsieb 23 zentrale Stifte 24, 25, 26, 27 derart angeformt sind, dass sich diese Bauteile 8, 15 und 16 sowie 14 und 23 gegeneinander abstützen.

Bei den Strahlreglern 10, 20 in den Figuren 9 bis 20 ist die in das Strahlreglergehäuse 2 einsetzbare Auslaufscheibe 8 derart verschwenkbar im Strahlreglergehäuse 2 gehalten, dass durch Verschwenken der Auslaufscheibe 8 die Auslaufrichtung des Wassers verändert und der austretende Wasserstrahl neu ausgerichtet werden kann. Die Auslaufscheibe 8 der Strahlregler 10, 20 hat dazu zumindest bereichsweise einen kugelsegment- oder kugelscheibenförmigen Außenumfang 28, mit dem die Auslaufscheibe 8 in einem als Gelenkpfanne 29 ausgestalteten Teilbereich des Strahlreglergehäuses 2 verschwenkbar gehalten ist.

Aus den Figuren 1 bis 20 wird deutlich, dass die Auslaufscheibe 8 auch in ihrem am Strahlreglergehäuse 2 anliegenden Teilbereich den Bestandteil aus demgegenüber weichen oder formelastischen Kunststoffmaterial 7 trägt. Das auch in diesem Bereich vorgesehene weiche oder formelastische Kunststoffmaterial 7 begünstigt eine gute Abdichtung in der Ringzone zwischen Auslaufscheibe 8 und dem Gehäuseinnenumfang des Strahlreglergehäuses 2. Dies ist insbesondere auch bei den in Figur 11 bis 20 gezeigten Ausführungsbeispielen besonders vorteilhaft, weil die im Strahlreglergehäuse 2 verschwenkbar gelagerte Auslaufscheibe 8 keine unendlich hohe Verpressung der Auslaufscheibe 8 im Strahlreglergehäuse 2 zulässt, sondern dort verschwenkbar, aber dennoch dicht gelagert sein muß.

Auch der Auslaufscheibe 8 des Strahlreglers 10 ist ein als Lochplatte ausgestalteter Strahlzerleger 14 in Strömungsrichtung vorgeschaltet. Während die Auslaufscheibe 8 im unteren abströmseitigen Gehäuseteil 12 des zweiteiligen Strahlreglergehäuses 2 gehalten ist, ist der als Lochplatte ausgestaltete Strahlzerleger 14 an das obere zuströmseitige Gehäuseteil 13 einstückig angeformt. Auch die Gehäuseteile 12, 13 des Strahlreglergehäuses 2 sind miteinander verrastbar oder dergleichen lösbar verbindbar. In das Strahlreglergehäuse 2 und insbesondere in dessen unteres Gehäuseteil 12 ist ein Einsetzteil 30 einsetzbar, das eine Netzstruktur mit kreisbogenförmigen Durchflussöffnungen 48 hat. Das Einsetzteil 30 und der Strahlzerleger 14 sind im Strahlreglergehäuse 2 drehgesichert gehalten. An der Auslaufscheibe 8 und dem Einsetzteil 30 sowie am Strahlzerleger 14 und einem vorgeschalteten Vorsatz- oder Filtersieb 23 sind zentrale Stifte 31, 32 beziehungsweise 33, 34 vorgesehen, die diese Bauteile 8, 30 beziehungsweise 14, 23 gegeneinander abstützen.

Die Strahlregler 1, 10 weisen an ihrem zulaufseitigen Stirnrandbereich außenumfangsseitig einen Ringflansch 35 auf, bis zu dem die Strahlregler 1, 10 in ein hier nicht gezeigtes hülsenförmiges Auslaufmundstück einsetzbar sind, welches an dem Wasserauslauf der Auslaufarmatur montiert werden kann.

Während die Strahlregler 1, 10 als belüftete Strahlregler ausgestaltet sind, bei denen Umgebungsluft über Belüftungsöffnungen 36 im Strahlreglergehäuse 2 in das Gehäuseinnere eingesaugt werden kann, die dort anschließend mit dem durchströmenden Wasser zu einem perlend-weichen Wasserstrahl durchmischt und geformt wird, ist der in den Figuren 15 bis 20 dargestellte Strahlregler 20 als unbelüfteter Strahlregler ausgebildet. Das ringförmige Strahlreglergehäuse 2 des Strahlreglers 20 weist an seinem Gehäuseaußenumfang ein Außengewinde 37 auf, mit dessen Hilfe der Strahlregler 20 ohne Zuhilfenahme eines Auslaufmundstücks - gegebenenfalls unter Zwischenschaltung eines Dichtringes 49 - direkt in einem am Wasserauslauf der sanitären Auslaufarmatur vorgesehenes Innengewinde eingeschraubt werden kann. Am Innenumfang des ringförmigen Strahlreglergehäuses 2 ist eine Ringwandung 38 vorgesehen, deren Innenumfang als Gelenkpfanne 29 für die darin verschwenkbar gehaltene Auslaufscheibe 8 ausgeschaltet ist. In das Strahlreglergehäuse 2 ist die Auslaufscheibe 8 von der zuströmseitigen Stirnseite aus in das hier einteilige Strahlreglergehäuse 2 einsetzbar. Der Auslaufscheibe 8 des Strahlreglers 20 ist ein Einsetzteil 39 in Strömungsrichtung vorgeschaltet, das hier eine Gitterstruktur aus zwei Scharen paralleler und sich an Kreuzungsknoten kreuzender Stege hat. Der Auslaufscheibe 8 und dem gitterförmigen Einsetzteil 39 ist ein Vorsatz- oder Filtersieb 23 vorgeschaltet, welches gleichzeitig die Zulaufstirnseite des Strahlreglers 20 bildet. An der Abströmseite des Vorsatz- oder Filtersiebes 23 einerseits und an der Zulaufseite der Auslaufscheibe 8 anderseits sind zentrale Stifte 40, 41 vorgesehen, die sich durch eine Durchstecköffnung 42 im Einsetzteil 39 hindurch derart beaufschlagen, dass eine kontrollierte Schwenkbewegung der im Strahlreglergehäuse 2 des Strahlreglers 2 verschwenkbar gehaltenen Auslaufscheibe 8 erleichtert wird.

## Patentansprüche

1. Strahlregler (1, 10, 20) mit einem ring- oder hülsenförmigen Strahlreglergehäuse (2), dessen Auslaufstirnseite (3) als eine in das Strahlreglergehäuse (2) einsetzbare und eine Loch-, Gitter- und/oder Netzstruktur mit durch Strömungsführungswände umgrenzten Durchflussöffnungen (6) tragende Auslaufscheibe (8) ausgebildet ist, wobei die auslaufstirnseitige Loch-, Gitter- und/oder Netzstruktur wenigstens bereichsweise und zumindest oberflächlich aus einem manuell verformbaren formelastischen Kunststoffmaterial (7) hergestellt ist, wobei die Auslaufscheibe von der zulaufstirnseitigen Ring- oder Hülsenöffnung des Strahlreglergehäuses (2) aus bis zu zumindest einem Einsetzanschlag (11) in das Strahlreglergehäuse (2) einsetzbar ist, wobei der Auslaufscheibe (8) ein, den zufließenden Wasserstrom in eine Anzahl von Einzelstrahlen aufteilender Strahlzerleger (14) in Strömungsrichtung vorgeschaltet ist und wobei zumindest ein in das Strahlreglergehäuse (2) einsetzbares und eine Loch-, Gitter- und/oder Netzstruktur mit durch Strömungsführungswände umgrenzten Durchflussöffnungen (19, 48, 43) aufweisendes Einsetzteil (15, 16, 30, 19) in Strömungsrichtung der Auslaufscheibe (8) vor- und/oder dem Strahlzerleger (14) nachgeschaltet ist, **dadurch gekennzeichnet, dass** die Auslaufscheibe (8) als Mehrkomponentenspritzgussteil ausgestaltet ist, das einen Grund- oder Formkörper (9) aus hartem oder formbeständigen Kunststoffmaterial aufweist, an den ein Bestandteil aus demgegenüber weichen oder formelastischen Kunststoffmaterial (7) angespritzt ist, und dass die Auslaufscheibe (8) auch in ihrem am Strahlreglergehäuse (2) anliegenden Teilbereich den Bestandteil aus demgegenüber weichen oder formelastischen Kunststoffmaterial (7) trägt, derart, dass das weiche oder formelastische Kunststoffmaterial (7) in der Ringzone zwischen der Auslaufscheibe (8) und dem Gehäuseinnenumfang des Strahlreglergehäuses (2) abdichtet.

2. Strahlregler nach Anspruch 1, **dadurch gekennzeichnet, dass** die Auslaufscheibe (8), das zumindest eine Einsetzteil (15, 16, 30, 39) und/oder der Strahlzerleger (14) im Strahlreglergehäuse (2) drehgesichert gehalten sind.

3. Strahlregler nach Anspruch 1 oder 2, **dadurch gekennzeichnet, dass** am Strahlreglergehäuse (2) innenumfangsseitig wenigstens eine Führungsnut (21) vorgesehen ist, die mit einem komplementären Führungsvorsprung (22) an der Auslaufscheibe (8), dem mindestens einen Einsetzteil (15, 16, 30, 39) oder dem Strahlzerleger (14) zusammenwirkt.

4. Strahlregler nach einem der Ansprüche 1 bis 3, **dadurch gekennzeichnet, dass** am Strahlreglergehäuse (2) innenumfangsseitig zumindest ein Führungsvorsprung (22) vorgehsehen ist, der mit einer komplementären Führungsnut (21) an der Auslaufscheibe (8), dem mindestens einen Einsetzteil (15, 16, 30, 39) oder dem Strahlzerleger (14) zusammenwirkt.

5. Strahlregler nach einem der Ansprüche 1 bis 4, **dadurch gekennzeichnet, dass** zumindest ein Bauteil von den nachfolgend genannten Bauteilen: Auslaufscheibe (8), Einsetzteil (15, 16, 30, 39), Strahlzerleger (14) oder Vorsatzsieb (23) durch wenigstens einen insbesonderen zentralen Stift (24, 25, 26, 27, 31, 32, 33, 34, 40, 41) an einem zuströmseitig und/oder an einem abströmseitig angeordneten Bauteil (8, 15, 16, 30, 39, 14, 23) abgestützt ist.

6. Strahlregler nach einem der Ansprüche 1 bis 5, **dadurch gekennzeichnet, dass** die Auslaufscheibe (8) zum Umlenken oder Ausrichten des austretenden Wasserstrahls verschwenkbar im Strahlreglergehäuse (2) gehalten ist.

7. Strahlregler nach einem der Ansprüche 1 bis 6, **dadurch gekennzeichnet, dass** die Auslaufscheibe (8) zumindest bereichsweise einen kugelsegment- oder kugelscheibenförmigen Außenumfang (28) hat, der in einem als Gelenkpfanne (29) ausgebildeten Teilbereich des Strahlreglergehäuses (2) verschwenkbar gehalten ist.

## Claims

1. Jet regulator (1, 10, 20) having an annular or sheath-like jet regulator housing (2), the discharge end-side (3) of which is formed as a discharge disc (8) which can be inserted into the jet regulator housing (2) and bears a perforated structure, grid structure and/or mesh structure having throughflow openings (6) defined by flow guidance walls, wherein the discharge end-side perforated structure, grid structure and/or mesh structure is produced at least in regions and at least over the surface from a manually deformable, shape elastic synthetic material (7), wherein the discharge disc can be inserted into the jet regulator housing (2) from the intake end-side annular or sheath opening of the jet regulator housing (2) as far as at least one insert stop (11), wherein a jet splitter (14) which divides the inflowing water flow into a number of individual jets is arranged upstream, as viewed in the flow direction, of the discharge disc (8), and wherein at least one insert part (15, 16, 30, 19), which can be inserted into the jet regulator housing (2) and comprises a perforated structure, grid structure and/or mesh structure having throughflow openings (19, 48, 43) defined by flow guidance walls, is arranged upstream of the discharge disc (8) and/or downstream of the jet splitter (14), as viewed in the flow direction, **characterised in that** the discharge disc (8) is configured as a multi-component injection moulded part which has a main or mould body (9) consisting of hard or dimensionally stable synthetic material, onto which a component consisting of comparatively soft or shape elastic synthetic material (7) is extruded, and **in that** the discharge disc (8) also bears, in its sub-region abutting against the jet regulator housing (2), the component consisting of comparatively soft or shape elastic synthetic material (7) such that the soft or shape elastic synthetic material (7) produces a sealing effect in the annular area between the discharge disc (8) and the housing inner periphery of the jet regulator housing (2).

2. Jet regulator as claimed in claim 1, **characterised in that** the discharge disc (8), the at least one insert part (15, 16, 30, 39) and/or the jet splitter (14) are held in the jet regulator housing (2) in a rotationally-fixed manner.

3. Jet regulator as claimed in claim 1 or 2, **characterised in that** at least one guide groove (21) is provided on the jet regulator housing (2) on the inner periphery-side, said guide groove interacting with a complementary guide protrusion (22) on the discharge disc (8), the at least one insert part (15, 16, 30, 39) or the jet splitter (14).

4. Jet regulator as claimed in any one of claims 1 to 3, **characterised in that** at least one guide protrusion (22) is provided on the jet regulator housing (2) on the inner periphery-side, said guide protrusion interacting with a complementary guide groove (21) on the discharge disc (8), the at least one insert part (15, 16, 30, 39) or the jet splitter (14).

5. Jet regulator as claimed in any one of claims 1 to 4, **characterised in that** at least one component of the following components: discharge disc (8), insert part (15, 16, 30, 39), jet splitter (14) or upstream screen (23), is supported by at least one, in particular central, pin (24, 25, 26, 27, 31, 32, 33, 34, 40, 41) on a component (8, 15, 16, 30, 39, 14, 23) arranged on the inflow-side and/or on the outflow-side.

6. Jet regulator as claimed in any one of claims 1 to 5, **characterised in that** the discharge disc (8) is pivotally held in the jet regulator housing (2) for diverting or orienting the exiting water jet.

7. Jet regulator as claimed in any one of claims 1 to 6, **characterised in that** the discharge disc (8) has, at least in sections, an outer periphery (28) in the form of a spherical cap or spherical washer, said outer periphery being pivotally held in a sub-region of the jet regulator housing (2) formed as a joint socket (29).

## Revendications

1. Régulateur de jet (1, 10, 20) avec un boîtier de régulateur de jet (2) en forme de bague ou de douille dont la face frontale de sortie (3) est réalisée sous la forme d'un disque de sortie (8) pouvant être insérée dans le boîtier de régulateur de jet (2) et portant une structure à trous, en grille et/ou en réseau avec des ouvertures de passage (6) délimitées par des parois de guidage d'écoulement, la structure à trous, en grille et/ou en réseau côté frontal de sortie étant réalisée au moins en partie et au moins en surface dans une matière plastique élastique déformable manuellement (7), le disque de sortie pouvant être inséré dans le boîtier de régulateur de jet (2) depuis l'ouverture de bague ou de douille côté frontal d'arrivée du régulateur de jet (2) jusqu'à au moins une butée d'insertion (11), un brise-jet (14) qui divise le courant d'eau d'arrivée en une pluralité de jets individuels étant placé avant le disque de sortie (8) dans le sens d'écoulement et au moins une pièce d'insertion (15, 16, 30, 39) pouvant être insérée dans le boîtier de régulateur de jet (2) et présentant une structure à trous, en grille et/ou en réseau avec des ouvertures de passage (19, 48, 43) délimitées par des parois de guidage d'écoulement étant placée avant le disque de sortie (8) et/ou après le brise-jet (14) dans le sens d'écoulement,
**caractérisé en ce que** le disque de sortie (8) est réalisé sous la forme d'une pièce moulée par injection multicomposant, qui présente un corps de base ou moulé (9) en matière plastique dur ou indéformable sur lequel est moulé un composant en matière plastique comparativement souple ou élastique (7), et que le disque de sortie (8) porte aussi dans sa zone partielle en contact avec le boîtier de régulateur de jet (2) le composant en matière plastique comparativement souple ou élastique (7) de telle façon que la matière plastique souple ou élastique (7) assure l'étanchéité dans la zone annulaire entre le disque de sortie (8) et la périphérie intérieure du boîtier de régulateur de jet (2).

2. Régulateur de jet selon la revendication 1, **caractérisé en ce que** le disque de sortie (8), ladite au moins une pièce d'insertion (15, 16, 30, 39) et/ou le brise-jet (14) sont bloqués en rotation dans le boîtier de régulateur de jet (2).

3. Régulateur de jet selon la revendication 1 ou 2, **caractérisé en ce que** sur le boîtier de régulateur de jet (2), côté périphérie intérieure, est prévue au moins une rainure de guidage (21) qui coopère avec une saillie de guidage complémentaire (22) sur le disque de sortie (8), ladite au moins une pièce d'insertion (15, 16, 30, 39) ou le brise-jet (14).

4. Régulateur de jet selon l'une des revendications 1 à 3, **caractérisé en ce que** sur le boîtier de régulateur de jet (2), côté périphérie intérieure, est prévue au moins une saillie de guidage (22) qui coopère avec une rainure de guidage complémentaire (21) sur le disque de sortie (8), ladite au moins une pièce d'insertion (15, 16, 30, 39) ou le brise-jet (14).

5. Régulateur de jet selon l'une des revendications 1 à 4, **caractérisé en ce qu'**au moins un composant parmi les composants suivants : disque de sortie (8), pièce d'insertion (15, 16, 30, 39), brise-jet (14) ou tamis d'entrée (23) est appuyé par au moins une tige (24, 25, 26, 27, 31, 32, 33, 34, 40, 41) en particulier centrale sur un composant (8, 15, 16, 30, 39, 14, 23) disposé côté arrivée et/ou un composant (8, 15, 16, 30, 39, 14, 23) disposé côté sortie.

6. Régulateur de jet selon l'une des revendications 1 à 5, **caractérisé en ce que** le disque de sortie (8) est maintenu pivotant dans le boîtier de régulateur de jet (2) pour dévier ou orienter le jet d'eau sortant.

7. Régulateur de jet selon l'une des revendications 1 à 6, **caractérisé en ce que** le disque de sortie (8) présente au moins en partie une périphérie extérieure (28) en forme de segment sphérique ou de rondelle sphérique qui est maintenue pivotante dans une zone partielle du boîtier de régulateur de jet (2) formée comme une cuvette d'articulation (29).
